# EUROPÄISCHE PATENTSCHRIFT

(11) **EP 1 949 835 B1**
(45) Veröffentlichungstag und Bekanntmachung des Hinweises auf die Patenterteilung: **11.09.2013**
(21) Anmeldenummer: 08405025.1
(22) Anmeldetag: 29.01.2008
(51) Int. Cl.: A47L 1/08, A47L 1/15, A47L 11/38, A47L 13/12

(54) **Vorrichtung zur Reinigung von glatten Oberflächen**
Device for cleaning smooth surfaces
Dispositif de nettoyage de surfaces lisses

(30) Priorität: 29.01.2007 CH 136072007
(43) Veröffentlichungstag der Anmeldung: 30.07.2008
(73) Patentinhaber: Strato AG, 5621 Zufikon (CH)
(72) Erfinder: Benz, Stefan, 5525 Fischbach-Göslikon (CH)
(74) Vertreter: Spierenburg, Pieter

(56) Entgegenhaltungen:
- EP-A- 0 663 176
- DE-A1- 2 316 276
- US-A- 3 254 360
- US-A1- 2004 221 420

## Beschreibung

Die Erfindung betrifft eine Vorrichtung zur Reinigung von glatten Oberflächen nach dem Oberbegriff des Patentanspruchs 1.

### STAND DER TECHNIK

Das Reinigen von glatten Flächen wie Fenstern und Wänden im Innenraum mit einer Arbeitshöhe oberhalb von etwa 2 Metern erfolgt heutzutage meistens von einer Person auf einer Leiter, einem Gerüst oder einer Hebebühne mit einem Eimer Wasser, einem Schwamm und einem Wischer. Es wurde auch schon in DE-U-80 19 169 vorgeschlagen, eine Halterung mit einem Schwamm und einem Gummistreifen am Eingang einer an sich bekannten Saugdüse eines Sprüh-Extraktionsgerätes zu befestigen, damit das Sprüh-Extraktionsgerät auch zum Reinigen von Fensterscheiben verwendet werden kann. Auch wenn ein TeleskopRohr für die bekannte Saugdüse eingesetzt werden kann, ist bei der gegebenen Anordnung des bekannten Sprüh-Extraktionsgerätes für Teppichböden eine Reinigung von Fenstern in grosser Höhe nicht möglich. Ausserdem lassen sich Fenster auch kaum schlierenfrei mit der bekannten Saugdüse und Aufsatz reinigen. Die Halterung aus DE-U-80 19 169 ist denn auch nicht auf dem Markt erhältlich.

In US-A-2004/0221420 ist ein Gerät für die Reinigung von verschmutzten Oberflächen eines Flugzeuges bekannt, welches am Ende eines Saugrohres einen Schrubber und einen Absauger aufweist. Der Absauger besteht aus einem ersten gezackten Abstreifer, einer Saugöffnung und einem zweiten Abstreifer und liegt dem Schrubber diametral gegenüber. In der Einleitung dieser Schrift wird betont, dass die herkömmlichen Reinigungsgeräte für Fenster oder Böden nicht geeignet sind für die Reinigung der durch Schrauben und Nieten unebenen Oberflächen von Flugzeugen. Demzufolge ist dieses Gerät nicht für die Reinigung von glatten Oberflächen wie Fenstern oder Wänden vorgesehen und auch nicht dazu geeignet.

### AUFGABE DER ERFINDUNG

Der vorliegenden Erfindung liegt nun die Aufgabe zugrunde, eine Vorrichtung zur Reinigung von glatten Oberflächen, insbesondere für Fenster, anzugeben, die einfach handhabbar ist und die Reinigung von glatten Oberflächen in grosser Höhe ohne weitere Hilfsmittel ermöglicht.

### GEGENSTAND DER ERFINDUNG

Diese Aufgabe wird durch eine Reinigungsvorrichtung mit den Merkmalen des Patentanspruchs 1 gelöst.

Die erfindungsgemässe Reinigungsvorrichtung hat den grossen Vorteil, dass die Benetzung und die Trocknung der Fensterscheiben in zwei aufeinanderfolgenden Arbeitsabläufen vorgenommen werden kann, so dass eine einwandfreie und schlierenfreie Reinigung erreicht wird.

### BESCHREIBUNG EINES AUSFÜHRUNGSBEISPIELES DER ERFINDUNG

Weitere Vorteile der Erfindung ergeben sich aus den abhängigen Patentansprüchen und aus der nachfolgenden Beschreibung, in welcher die Erfindung anhand eines in den schematischen Zeichnungen dargestellten Ausführungsbeispieles näher erläutert wird. Es zeigt:
- Fig. 1: eine Reinigungsvorrichtung in Seitenansicht,
- Fig. 2: eine perspektivische Ansicht der Reinigungsvorrichtung im Einsatz, und
- Fig. 3: die Reinigungsvorrichtung der Figur 2 in grösserer Darstellung.

In Figur 1 ist eine Reinigungsvorrichtung 1 gezeigt, die einen Kopfteil 2 mit einem Saugteil 3 und einem Reinigungsteil 4 aufweist. Der Saugteil 3 besteht aus einem gewinkelten Rohrstück 5 und einem flachen Saugkopf 6, welcher Aussparungen bzw. Saugöffnungen 7 und einen als Gummilippe ausgebildeten Abstreifer 8 aufweist. Der Reinigungsteil 4 besteht aus einer Sprühdüse 10 mit einem Druckregler 11 und einem an einem Stab 12 befestigten Waschkopf 13, welcher einen länglichen Schwamm 14 besitzt. Der Stab 12 ist mit einem Befestigungsteil 15 versehen, welcher mittels einer Schraube 16 an einem Ausleger 17 des Kopfteiles 2 befestigt ist. Ferner ist die Sprühdüse 10 mit einer Verbindungsstange 18 an dem Befestigungsteil 15 angebracht. Somit kann der Winkel α zwischen dem Saugteil 3 und dem Reinigungsteil 4 eingestellt werden, welcher in der Regel etwa 90° ist. Am Kopfteil 2 ist ein Rohr 20 angeschlossen, welches am unteren Ende über einen Saugschlauch 21 mit einem Wassersauger 22 (siehe Figur 2) verbunden ist. Ferner ist an der Sprühdüse 10 eine Wasserzufuhrleitung 25 angeschlossen, welche an einem handelsüblichen Druckbehälter 27 oder mit einer Schlauchrolle an einem Wasserhahn im Haus angeschlossen ist. Die Wasserzufuhr in der Wasserzufuhrleitung 25 wird durch ein drehbares Ventil 26 geregelt, d.h. sie kann geöffnet oder geschlossen werden. Das Saugrohr 20 besteht aus einem geeigneten Kunststoff wie einem Faser-Kunststoff-Verbundwerkstoff, insbesondere einem kohlefaserverstärkten Verbundwerkstoff (CFK), oder aus einem Metallmatrix-Verbundwerkstoff (MMC) mit Aluminium, Magnesium, Kupfer oder dergleichen. Das Saugrohr 20 kann als Teleskoprohr ausgebildet sein oder auch aus mehreren zusammengesteckten Rohren bestehen, um die Reinigungsvorrichtung 1 auf die richtige Höhe anzupassen. Das Saugrohr 20 hat einen Innendurchmesser von 38 mm und eine Wandstärke von 2 mm. Durch die leichte Bauweise hat das Rohr 20 die nötige mechanische Stabilität und kann trotzdem von einer Bedienungsperson mit einem weiten Abstand zu einer Reinigungsfläche wie einem Fenster mit dem nötigen Druck gehandhabt werden.

Die Reinigung der glatten Fläche geschieht nun in zwei Schritten:
1. Die zu reinigende Fläche wird mit der Sprühdüse 10 leicht benetzt, indem das Wasserventil 26 geöffnet und ein feiner Sprühnebel auf die Fläche verteilt wird. Durch eine Auf- und Abbewegung des Waschkopfes 13 wird der Schmutz auf der Fläche gelöst.
2. Sodann wird das Wasserventil 26 geschlossen und das Rohr 20 um 180° um die Längsrichtung gedreht, so dass der Saugkopf 6 an der zu reinigenden Fläche anliegt. Mit diesem Saugkopf 6 wird nun der Schmutzwasserfilm in einer durchgehenden Abwärtsbewegung abgesaugt und gleichzeitig durch den Abstreifer 8 vollständig abgezogen bzw. abgetrocknet. Das Schmutzwasser vom Abstreifer 8 wird gleichzeitig durch den Saugkopf 6 abgesaugt, so dass kein Restwasser mehr am Fensterrahmen verbleibt.

Mit der Reinigungsvorrichtung 1 kann man nun in grossen Höhen mit sehr wenig Wasser eine grosse glatte Fläche reinigen. Lediglich feine Tröpfchen vom Sprühnebel können auf den Boden gelangen, die jedoch mit einem Tuch aufgenommen werden können. Die leichte Bauweise der Reinigungsvorrichtung 1 mit dem Saugrohr 20 ermöglicht ein Arbeiten bis hoch hinauf, so dass problemlos Fenster von grossen Hallen gereinigt werden können.

## Patentansprüche

1. Vorrichtung (1) zur Reinigung von glatten Oberflächen in grossen Höhen, wie Fenstern einer grossen Halle, mit einem Saugrohr (20) und einem Kopfteil (2), der ein Saugteil (3) und ein Reinigungsteil (4) aufweist; **dadurch gekennzeichnet, dass** der Saugteil (3) ein zum Saugrohr (20) gewinkeltes Rohrstück (5) mit einem flachen Saugkopf (6) aufweist, welcher mit Saugöffnungen (7) und einem als Gummilippe ausgebildeten Abstreifer (8) versehen ist; und der Reinigungsteil (4) einen an einem Befestigungsstab (12) befestigten Waschkopf (13) und eine auf einem Abstand zum Befestigungsstab (12) angeordnete Sprühdüse (10) aufweist, welche zur Besprühung der zu reinigenden Fläche dient; und der Saugteil (3) und der Reinigungsteil (4) in einem Winkel (α) von etwa 90° zueinander auf dem Kopfteil (2) befestigt sind, so dass der Reinigungsteil (4) und der Saugteil (3) selbständig voneinander einsetzbar sind.

2. Reinigungsvorrichtung nach Anspruch 1, **dadurch gekennzeichnet, dass** die Sprühdüse (10) parallel zum Befestigungsstab (12) angeordnet ist.

3. Reinigungsvorrichtung nach Anspruch 1 oder 2, **dadurch gekennzeichnet, dass** der mit einem Befestigungsteil (15) versehen. Befestigungsstab (12) und die mit einer Verbindungsstange (18) an dem Befestigungsteil (15) angebrachte Sprühdüse (10) unter einstellbarem Winkel (α) am Kopfteil (2) befestigt sind.

4. Reinigungsvorrichtung nach einem der Ansprüche 1 bis 3, **dadurch gekennzeichnet, dass** das Saugrohr (20) aus einem Faser-Kunststoff-Verbundwerkstoff besteht.

5. Reinigungsvorrichtung nach Anspruch 4, **dadurch gekennzeichnet, dass** das Saugrohr (20) aus mehreren Rohren zusammensteckbar oder ein Teleskoprohr ist.

## Claims

1. An apparatus (1) for cleaning smooth surfaces in high altitudes such as windows of a large hall, comprising a suction tube (20) and a head part (2) which comprises a suction part (3) and a cleaning part (4), **characterized in that** the suction part (3) comprises a tube section (5) with a flat suction head (6), which tube section is bent off in relation to the suction tube (20), which suction head is provided with suction openings (7) and a wiper (8) arranged as a rubber lip, and the cleaning part (4) comprises a washing head (13) fixed to a fastening bar (12) and a spray nozzle (10) arranged at a distance from the fastening bar (12), which spray nozzle is used for spraying the area to be cleaned, and the suction part (3) and the cleaning part (4) are fastened at an angle (α) of approx. 90° with respect to each other on the head part (2), so that the cleaning part (4) and the suction part (3) can be used independently from each other.

2. A cleaning apparatus according to claim 1, **characterized in that** the spray nozzle (10) is arranged parallel to the fastening rod (12).

3. A cleaning apparatus according to claim 1 or 2, **characterized in that** the fastening rod (12) which is provided with a fastening part (15) and the spray nozzle (10) which is attached by means of a connecting rod (18) to the fastening part (15) are fastened to the head part (2) under an adjustable angle (α).

4. A cleaning apparatus according to one of the claims 1 to 3, **characterized in that** the suction tube (20) consists of a fibre-plastic composite material.

5. A cleaning apparatus according to claim 4, **characterized in that** the suction tube (20) can be assembled from several tubes, or it is a telescopic tube.

## Revendications

1. Dispositif (1) pour le nettoyage de surfaces lisses à une hauteur élevée, telles que des fenêtres d'une grande salle, avec un tuyau d'aspiration (20) et une partie de tête (2) comportant une partie aspirante (3) et une partie nettoyante (4), **caractérisé en ce que** la partie aspirante (3) présente un segment de tuyau (5) coudé vers le tuyau d'aspiration (20) avec une tête d'aspiration (6) plate qui est munie d'ouvertures d'aspiration (7), et avec une raclette (8) conformée comme une lèvre en caoutchouc, et la partie nettoyante (4) comporte une tête de lavage (13) fixée à une barre de fixation (12) et une buse de vaporisation (10) disposée à distance de la barre de fixation (12) qui sert à vaporiser sur la surface à nettoyer, et la partie aspirante (3) et la partie nettoyante (4) sont fixées sur la partie de tête (2) en formant un angle (α) d'environ 90° l'une par rapport à l'autre, de telle sorte que la partie nettoyante (4) et la partie aspirante (3) puissent être utilisées indépendamment l'une de l'autre.

2. Dispositif de nettoyage selon la revendication 1, **caractérisé en ce que** la buse de vaporisation (10) est disposée parallèlement à la barre de fixation (12).

3. Dispositif de nettoyage selon la revendication 1 ou 2, **caractérisé en ce que** la barre de fixation (12) munie d'une partie de fixation (15) et la buse de vaporisation (10) disposée sur la partie de fixation (15) avec une barre de liaison (18) sont fixées sur la partie de tête (2) en formant un angle (α) ajustable.

4. Dispositif de nettoyage selon l'une des revendications 1 à 3, **caractérisé en ce que** le tuyau d'aspiration (20) se compose d'un matériau composite en plastique et fibres.

5. Dispositif de nettoyage selon la revendication 4, **caractérisé en ce que** le tuyau d'aspiration (20) peut être assemblé à partir de plusieurs tuyaux emboîtés ou est un tuyau télescopique.
